# EUROPÄISCHE PATENTSCHRIFT

(11) **EP 0 191 010 B1**
(45) Veröffentlichungstag und Bekanntmachung des Hinweises auf die Patenterteilung: **19.07.1989**
(21) Anmeldenummer: 86890016.8
(22) Anmeldetag: 03.02.1986
(51) Int. Cl.: B02C 18/36

(54) **Einrichtung zur Zerteilung und Extrusion von pastösem Gut**
Apparatus for disintegrating and extruding pasty stock
Dispositif pour la désintégration et l'extrusion de matériau pâteux

(30) Priorität: 04.02.1985 AT 308/85
(43) Veröffentlichungstag der Anmeldung: 13.08.1986
(73) Patentinhaber: VOGELBUSCH GESELLSCHAFT m.b.H., A-1050 Wien (AT)
(72) Erfinder: Starka, Adalbert, Dipl.-Ing., A-2325 Himberg (AT); Nizamov, Alexander, Dipl.-Ing., A-1200 Wien (AT)
(74) Vertreter: Wolfram, Gustav, Dipl.-Ing.

(56) Entgegenhaltungen:
- CH-A- 340 725
- DE-A- 2 718 965
- DE-B- 1 021 745
- US-A- 2 078 100
- US-A- 3 417 800

## Beschreibung

Die Erfindung betrifft eine Einrichtung zur Zerteilung und Extrusion von pastösem Gut mit einer in einem Gehäuse rotierenden Förderschnecke, an deren Welle extrusionsseitig wenigstens ein rotierendes Flügelmesser und feststehende Lochscheiben angeordnet sind.

Einrichtungen dieser Art finden vor allem zur Zerkleinerung von Fleisch Verwendung.

So ist aus der DE-A-2 240 624 ein Fleischwolf mit mehreren Lochscheiben und dazwischen angeordneten Flügelmessern bekannt, bei dem zumindest die Flügel des ausgangsseitigen Messers eine spezielle Ausformung aufweisen.

In der DE-A-27 18 965 ist weiters eine Drehschneideinrichtung zum Schneiden und Durchdrücken von Fleisch beschrieben, für welche wieder eine besondere Ausgestaltung des Schneid- oder Flügelmessers kennzeichnend ist. Nach einer Ausführungsform ist auch vorgesehen, eine Schneidscheibe aus einem Kunststoff mit geringer Reibung in einer Ausnehmung einer Trägerscheibe anzuordnen, wobei die Schneidscheibe axiale Öffnungen oder Bohrungen von etwas geringerem Durchmesser als die darüber liegenden Bohrungen in der Trägerscheibe aufweist. Die Schneidkanten des Flügelmessers liegen an der Kunststoff-Schneidscheibe an.

Die US-A-3 417 800 betrifft einen Fleischwolf mit einer Mehrzahl von hintereinander angeordneten Lochplatten, wobei die Öffnungen in jeder Platte die gleiche Größe aufweisen und zueinander fluchtend angeordnet sind. Wenigstens eine der Lochplatten besteht aus elastisch verformbarem Plastikmaterial, wodurch ein ungleichmäßiger Verschleiß des Flügelmessers und der daran anliegenden Schneidoberfläche einer Lochplatte aus Metall verhindert werden soll.

Zur Zerteilung von pastösem Gut - insbesondere von feuchter Frischhefe - war es bisher üblich, das Gut mittels einer Schneckenpresse durch Siebplatten mit feinsten Öffnungen zu pressen. Eine solch feine Zerteilung ist beispielsweise bei der Verarbeitung von Frischhefe zur Erzeugung von Trockenbackhefe eine unabdingbare Voraussetzung.

Die Öffnungen der dazu verwendeten Siebplatten weisen Durchmesser von 0,5 mm oder weniger auf. Infolge der bei der Extrusion auftretenden hohen Drücke müssen die Siebplatten eine Stärke von einigen Millimetern haben, um nicht verformt zu werden. Um die notwendige hohe Extrusionsleistung zu erzielen, mußte auch eine sehr hohe Öffnungszahl vorgesehen werden. Die Herstellung von geeigneten Siebplatten ist aus den angeführten Gründen sehr aufwendig, zumal sie aus rostfreiem Material - zweckmäßig aus rostfreiem Stahl - gefertigt sein müssen.

Die Erfindung stellt sich die Aufgabe, die aufgezeigten Schwierigkeiten der Feinzerteilung von pastösem Gut zu überwinden und einfach und kostengünstig eine sehr weitgehende Verringerung des Extrusionsdruckes zu erzielen, so daß als Grundgerät irgendeine leicht verfügbare Einrichtung der eingangs definierten Art eingesetzt werden kann.

Die gestellte Aufgabe wird bei einer solchen Einrichtung erfindungsgemäß dadurch gelöst, daß am extrusionsseitigen Gehäuseende hintereinander zwei Lochscheiben mit fluchtenden Bohrungen montiert sind, zwischen denen eine mit viel kleineren Öffnungen als jenen der Lochscheiben versehene Siebplatte mit einer Stärke von 0,2 mm bis 1,0 mm sandwichartig gehaltert ist.

Die Herstellungskosten einer Siebplatte von geringer Stärke sind im Vergleich zu denjenigen einer weiter oben erwähnten - in herkömmlichen Schneckenpressen eingesetzten - Siebplatte mit einer Stärke von mehreren Millimetern bedeutend geringer, gleichzeitig vermindert sich die Durchtrittsarbeit des pastösen Gutes als Folge seines geringeren Reibungswiderstandes in den aufgrund der geringen Plattenstärke kürzeren, englumigen Öffnungen außerordentlich. Dementsprechend ist auch der aufzuwendende Extrusionsdruck erheblich geringer. Eine Deformation der Siebplatte ist bei der erfindungsgemäßen Einrichtung wegen der sandwichartigen Einspannung zwischen den beiden Lochscheiben keinesfalls zu befürchten.

Vorteilhaft weisen die Lochscheiben eine freie Lochfläche von 30 bis 40 % ihrer Gesamtfläche auf.

Auf diese Weise ist auf jeden Fall eine ausreichende Festigkeit der Scheiben gewährleistet, es verbleibt jedoch andererseits noch eine genügend große freie Lochfläche für den Durchtritt des pastösen Gutes. Ein Teil der Öffnungen in der Siebplatte wird zwar von den Stegen zwischen den Bohrungen der Lochscheiben abgedeckt, es ist jedoch herstellungstechnisch weitaus einfacher, die Öffnungen in annähernd gleichmäßiger Verteilung über die gesamte Siebplatte vorzusehen.

Die Öffnungen in der Siebplatte können jede beliebige, fur das zu zerteilende pastöse Gut geeignete geometrische Form aufweisen. Feinste Öffnungen von praktisch beliebiger Form können beispielsweise unter Heranziehung der Laserschneidtechnik in einer Platte passender Stärke angebracht werden. Es können auch handelsübliche Siebbleche mit gestanzten Löchern verwendet werden.

Vorzugsweise sind in der Siebplatte kreisförmige Öffnungen mit einem Durchmesser von 0,2 bis 1,0 mm, insbesondere von 0,4 bis 0,6 mm, vorgesehen.

Nach einer weiteren zweckmäßigen Ausführungsform weisen sowohl das Gehäuse als auch die Förderschnecke von einem Kühlmittel durchströmte Hohlräume auf, um gekühlte bzw. wärmeempfindliche pastöse Güter während ihrer Verweilzeit in der erfindungsgemäßen Einrichtung auf niedrigen Temperaturen halten zu können.

Die Erfindung wird nachstehend anhand der Zeichnung noch näher erläutert.

Fig. 1 zeigt schematisch und teilweise im Schnitt den Austrittsteil einer erfindungsgemäßen Einrichtung mit einem Stück der Förderschnecke, dem Flügelmesser und den Lochscheiben. In Fig. 2 sind die beiden Lochscheiben und die dazwischen angeordnete Siebplatte im ausgebauten Zustand dargestellt.

Mit 1 ist in Fig. 1 der zylindrische Gehäuseteil eines handelsüblichen Fleischwolfes bezeichnet. Die im Gehäuseteil 1 rotierende Förderschnecke 2 sitzt auf einer Welle 3, wobei am extrusionsseitigen Ende der Förderschnecke 2 in der gezeigten Ausführungsform ein die Welle 3 umgebender Vierkant 4 vorgesehen ist, welcher in eine entsprechende Ausnehmung des vier Messerflügel aufweisenden, abziehbaren Flügelmessers 5 eingreift.

Wird die Welle 3 - entweder mittels eines Motors oder von Hand - in Rotation versetzt, so wird die Drehbewegung auf die mit der Welle 3 fest verbundene Förderschnecke 2 sowie über den Vierkant 4 auf das Flügelmesser 5 übertragen. Selbstverständlich kann anstelle des Vierkants ein anders geformter Teil zur Kraftübertragung auf das Flügelmesser vorgesehen sein. Die einzelnen Messerflügel haben beim dargestellten Beispiel einen im wesentlichen quadratischen Querschnitt mit geringfügig vorspringender Schneidkante 6. Die Schneidkanten 6 sind der ersten Lochscheibe 7 zugewendet, welche auf einem ringförmigen Einsprung 8 des zylindrischen Gehäuseteiles 1 aufsitzt. Zwischen der ersten Lochscheibe 7 und einer zweiten Lochscheibe 9 ist sandwichartig eine Siebplatte 10 gehaltert. Die beiden Lochscheiben 7, 9 und die Siebplatte 10 werden gemeinsam durch Festziehen eines mit einem Innengewinde versehenen Sperrringes 11 fixiert. Dieses Innengewinde greift in ein korrespondierendes Außengewinde am Austrittsende des zylindrischen Gehäuseteiles 1 ein.

Die in Fig. 2 mit 12, 12' und 12" bezeichnete Mittelbohrung der Lochscheiben 7, 9 bzw. der Siebplatte 10 dient der Führung und Lagerung der Welle 3.

Die Bohrungen in den beiden Lochscheiben 7 und 9 weisen den gleichen Durchmesser auf und sind im eingebauten Zustand genau fluchtend angeordnet ; in der Siebplatte 10 sind kreisförmige Öffnungen vorgesehen. Um ein allfälliges Mitdrehen der Lochscheiben sowie der Siebpiatte mit der Welle 3 zu verhindern und um die richtige Position der Lochscheiben 7, 9 zueinander zu fixieren, sind die Nuten 13, 13' und 13" im Umfangsteil der kreisförmigen Siebplatte und Lochscheiben vorgesehen. Diese Nuten werden über eine korrespondierende Rippe 14 (Fig. 1) an der Innenseite des zylindrischen Gehäuseteiles 1 geschoben.

Das zu extrudierende pastöse Gut, wie feuchte Frischhefe, wird mittels der Förderschnecke 2 zum Flügelmesser 5 bewegt und von letzterem gleichmäßig über die erste Lochscheibe 7 verteilt. Der von der Förderschnecke ausgeübte Druck reicht aus, um das pastöse Gut durch die Öffnungen der dünnen Siebplatte 10 zu pressen. Das fein zerteilte, extrudierte Gut weist die Form sehr dünner Nudeln oder Drähte auf und kann infolge seiner großen Oberfläche beispielsweise leicht und schonend getrocknet werden.

## Patentansprüche

1. Einrichtung zur Zerteilung und Extrusion von pastösem Gut mit einer in einem Gehäuse (1) rotierenden Förderschnecke (2), an deren Welle (3) extrusionsseitig wenigstens ein rotierendes Flügelmesser (5) und feststehende Lochscheiben angeordnet sind, dadurch gekennzeichnet, daß am extrusionsseitigen Gehäuseende hintereinander zwei Lochscheiben (7, 9) mit fluchtenden Bohrungen montiert sind, zwischen denen eine mit viel kleineren Öffnungen als jenen der Lochscheiben (7, 9) versehene Siebplatte (10) mit einer Stärke von 0,2 mm bis 1,0 mm sandwichartig gehaltert ist.

2. Einrichtung nach Anspruch 1, dadurch gekennzeichnet, daß die Lochscheiben (7, 9) eine freie Lochfläche von 30 bis 40 % ihrer Gesamtfläche aufweisen.

3. Einrichtung nach Anspruch 1 oder 2, dadurch gekennzeichnet, daß in der Siebplatte (10) kreisförmige Öffnungen mit einem Durchmesser von 0,2 bis 1,0 mm, vorzugsweise von 0,4 bis 0,6 mm, vorgesehen sind.

4. Einrichtung nach einem der Ansprüche 1 bis 3, dadurch gekennzeichnet, daß sowohl das Gehäuse (1) als auch die Förderschnecke (2) von einem Kühlmittel durchströmte Hohlräume aufweisen.

## Claims

1. An arrangement for disintegrating and extruding pasty material, comprising a worm conveyor (2) rotating in a casing (1) and at whose shaft (3) at least one rotating wing cutter (5) and stationary perforated discs are arranged on the extrusion side, characterised in that two perforated discs (7, 9) having aligned bores are consecutively mounted on the extrusion-side casing end, between which a sieve plate (10) including much smaller openings than those of the perforated discs (7, 9) and having a thickness of from 0.2 mm to 1.0 mm is retained in a sandwich-like manner.

2. An arrangement according to claim 1, characterised in that the perforated discs (7, 9) have a free perforation area of from 30 to 40 % of their total surface.

3. An arrangement according to claim 1 or 2, characterised in that circular openings having a diameter of from 0.2 to 1.0 mm, preferably 0.4 to 0.6 mm, are provided in the sieve plate (10).

4. An arrangement according to claims 1 to 3, characterised in that both the casing (1) and the worm conveyor (2) include cavities passed by a coolant.

## Revendications

1. Dispositif pour déchiqueter et extruder un produit pâteux comportant une vis de transport (2) qui tourne dans un carter (1) et sur l'arbre (3) de laquelle, côté extrusion, sont disposés au moins un couteau à ailettes tournant (5) et de disques perforés fixes, caractérisé en ce que, à l'extrémité du carter côté extrusion, sont montés l'un derrière l'autre deux disques perforés (7, 9) dont les perforations sont alignées et entre lesquels est fixée, en sandwich, une plaquette de passage (10) d'une épaisseur de 0,2 mm à 1,0 mm, munie d'ouvertures beaucoup plus petites que celles des disques perforés (7, 9).

2. Dispositif selon la revendication 1, caractérisé en ce que les disques perforés (7, 9) présentent une surface perforée libre de 30 à 40 % de leur surface totale.

3. Dispositif selon la revendication 1 ou 2, caractérisé en ce que dans la plaquette de passage (10) sont prévues des ouvertures circulaires d'un diamètre de 0,2 à 1,0 mm, de préférence de 0,4 à 0,6 mm.

4. Dispositif selon l'une des revendications 1 à 3, caractérisé en ce qu'aussi bien le carter (1) que la vis de transport (2) présentent des espaces creux parcourus par un réfrigérant.
